# EUROPÄISCHE PATENTSCHRIFT

(11) **EP 0 156 349 B1**
(45) Veröffentlichungstag und Bekanntmachung des Hinweises auf die Patenterteilung: **07.09.1988**
(21) Anmeldenummer: 85103524.6
(22) Anmeldetag: 26.03.1985
(51) Int. Cl.: E01B 7/22, E01B 9/48

(54) **Vorrichtung zum Befestigen von Schienen**
Device for attaching rails
Dispositif pour la fixation de rails

(30) Priorität: 26.03.1984 DE 3411122
(43) Veröffentlichungstag der Anmeldung: 02.10.1985
(62) Teilanmeldung aus: 87117476.9
(73) Patentinhaber: BWG Butzbacher Weichenbau GmbH, D-35510 Butzbach (DE)
(72) Erfinder: Benenowski, Sebastian, D-6308 Butzbach (DE); Nuding, Erich, D-6307 Linden (DE)
(74) Vertreter: Stoffregen, Hans-Herbert, Dr. Dipl.-Phys.

(56) Entgegenhaltungen:
- DE-A- 2 409 373
- DE-B- 1 142 378
- DE-C- 444 809
- DE-C- 586 748
- DE-C- 669 867
- FR-A- 2 220 625
- US-A- 1 370 163
- US-A- 2 168 324

## Beschreibung

Die Erfindung bezieht sich auf eine Vorrichtung zum Befestigen von Schienen, vorzugsweise in Form von Backenschienen oder Fahrschienen mit zugeordneten Radlenkerständern im Bereich von Weichen und/oder Kreuzungen, umfassend eine Unterlageplatte für die Schiene mit darauf lösbar angeordneter und mittels eines Niederhalters festgelegter Schienenbefestigungsplatte wie Gleitstuhl oder Radlenkerfußplatte, wobei die Schienenbefestigungsplatte mit dem Schienenfuß und mit einem vorzugsweise von der Unterlageplatte ausgehenden Element wechselwirkt.

Vorrichtungen zum Befestigen von Schienenfüßen von Backenschienen oder Fahrschieneninnenseiten, entlang derer Radlenkerständer verlaufen, sind zum Beispiel der DE-C-2 000 482 oder der DE-C-2 042 489 zu entnehmen. Weiterentwicklungen dieser Vorrichtungen sind beispielhaft der DE-C-2 259 683, DE-C-2 064 667, DE-C-2 153 534, DE-C-2 203 041, DE-C-2160 634, DE-C-2155 952, DE-C-3136995 und DE-C-3207105 zu entnehmen. Sämtliche Lösungsvorschläge basieren dabei auf dem Prinzip, daß die Schienenbefestigungsplatte fest mit der Unterlageplatte verbunden ist, also eine Einheit bildet und der Schienenfuß selbst über ein von der Schienenbefestigungsplatte ausgehendes Federelement niedergehalten wird. Dabei erfolgt zwischen der Schienenbefestigungsplatte und dem Schienenfuß keine unmittelbare Wechselwirkung, die das Niederhalten hervorruft.

Ein Nachteil entsprechender Vorrichtungen ist darin zu sehen, daß zum Beispiel bei einem Verschleiß der Schienenbefestigungsplatte die gesamte Einheit bestehend aus Unterlageplatte und Schienenbefestigungsplatte ausgetauscht werden muß. Dies muß insbesondere dann häufig erfolgen, wenn die Schienenbefestigungsplatte als Gleitstuhl dient. Durch das notwendige Erfordernis eines Federelementes ist außerdem der Nachteil gegeben, daß die gesamte Niederhattevorrichtung dann nicht mehr funktionstüchtig ist, wenn die Feder nicht mehr die erforderliche Spannkraft aufweist. Aus Sicherheitsgründen müssen daher entsprechende Vorrichtungen häufig überprüft und gewartet werden.

Der CH-A-119 940 und der DE-B-1 142 378 sind Gleitstühle für Zungenvorrichtungen zu entnehmen, bei denen eine lösbare Verbindung zu der jeweiligen Unterplatte besteht. Um einen Schienenfuß bei der dem Oberbegriff des Anspruchs 1 entsprechenden Konstruktion nach der DE-B-1 142 378 niederzuhalten, wird der Gleitstuhl einseitig von einer Federklammer festgelegt. Dies verursacht eine hohe Wartung, da die Klammer schnell ermüden kann. Daher genügt dieser Vorschlag grundsätzlich auch nicht den üblichen Sicherheitsbestimmungen. Nach der CH-A-119940 wird der Gleitstuhl mit der Unterlage über eine Schraube verbunden, ohne daß sichergestellt ist, daß der Schienenfuß stets im erforderlichen Umfang niedergehalten wird, da der Gleitstuhl gegebenenfalls von der Schiene weggeschoben werden kann. Daher ist eine häufige Überprüfung und Nachstellen des Gleitstuhls erforderlich.

Nach der DE-A-2 729 723 wird ebenfalls ein Gleitstuhl gemäß Oberbegriff des Anspruchs 1 mittels einer Nut-Steg-Verbindung lösbar auf der Unterlage festgelegt. Allein diese Verbindung reicht nicht aus, um ein auf Dauer gerichtetes Niederhalten des Schienenfusses zu erzielen, gleichwenn eine Sicherung gegen ein unbeabsichtigtes Herausschieben des Gleitschuhs vorgesehen ist.

Aufgabe der vorliegenden Erfindung ist es, eine Vorrichtung der eingangs genannten Art so auszubilden, daß ein sicheres und wartungsfreundliches Niederhalten des Schienenfußes möglich ist, ohne aufwendige konstruktive Maßnahmen zu wählen.

Die Aufgabe wird erfindungsgemäß dadurch gelöst, daß das Element ein die Schienenbefestigungsplatte gegen.den Schienenfuß drückendes Spannelement ist und daß der Niederhalter beweglich mit der Schienenbefestigungsplatte und der Unterlageplatte derart verbunden ist, daß der Niederhalter beim Bewegen der Schienenbefestigungsplatfe in Richtung auf den Schienenfuß gegen diesen kipp- und festklemmbar ist.

Der Niederhalter stellt demzufolge das Führen der Schienenbefestigungsplatte und das Niederhalten des Schienenfusses sicher, wobei durch Verschieben der Befestigungsplatte in Richtung auf den Schienenfuß die klemmende Position des Niederhalters erzielt wird. Beispielsweise kann der als Halteelement zu bezeichnende Niederhalter selbst hantelförmig ausgebildet sein und von einer in der Unterlageplatte vorhandenen Ausnehmung ausgehen, die eine konkav gewölbte Begrenzungsfläche aufweist, die ihrerseits mit einem der Endabschnitte des Halteelementes wechselwirkt, dessen der Begrenzungsfläche zugewandte Fläche korrespondierend ausgebildet ist. Dadurch soll sichergestellt sein, daß das Halteelement mit dem der in der Unterlageplatte vohandenen Ausnehmung zugeordneten Abschnitt reibungsarm bewegt und gekippt werden kann. Ferner sollten die Ausnehmungen zum einfachen Einbringen des Halteelementes derart ausgebildet sein, daß der Übergangsbereich zwischen den Ausnehmungen eine lichte Weite hat, die zum einen sicherstellt, daß das Halteelement von oben, also von der Schienenbefestigungsplatte aus problemlos eingebracht werden kann und zum anderen gewährleistet, daß beim Drehen des Halteelementes zum Beispiel um 90° ein Herausziehen nach-oben nicht mehr möglich ist.

Daher kann nach einem weiteren Vorschlag das Halteelement hinsichtlich seiner Endabschnitte eine Quader- oder Ellipsoidenform aufweisen, wobei die Schlitze im Übergangsbereich von Schienenbefestigungsplatte und Unterlageplatte eine Breite aufweisen, die größer als die kleine Achse des in die untere Ausnehmung einzubringenden Endabschnitts, jedoch kleiner als die große Achse des entsprechenden Abschnitts ist. Die höhenmäßige Erstreckung des oberen Abschnitts des Halteelementes ist ferner so gewählt, daß es stets vollständig von der Schienenbefestigungsplatte aufgenommen ist, so daß sich bei einem Gleitstuhl als Schienenbefestigungsplatte für die zu bewegende Zungenweiche weiterhin eine glatte Oberfläche anbietet.

Es sei erwähnt, daß die mit den Schienenfüßen wechselwirkenden Abschnitte der Schienenbefestigungsplatten eine Geometrie aufweisen sollen, die eine möglichst flächige Anlage auf den Schienenfüßen und damit ein sicheres Niederhalten sicherstellen.

Erfindungsgemäß wird der Schienenfuß nicht mittels einer Feder, die als Schwachstelle der bekannten Vorrichtungen zu bezeichnen ist, niedergehalten, so daß eine hohe Standfestigkeit gegeben ist. Erfindungsgemäß tritt nur die Schienenbefestigungsplatte mit dem Schienenfuß in Wechselwirkung, um so ein Niederhalten zu ermöglichen. Dabei wird die Schienenbefestigungsplatte mittels zumindest eines Niederhalters auf der Unterlage festgelegt und gegen den Schienenfuß mittels eines Spännelementes gedrückt. Der Niederhalter stellt demzufolge sicher, daß sich die Schienenbefestigungsplatte nicht unkontrolliert von der Unterlageplatte abheben kann. Mittels des Spannelementes erfolgt die erforderliche Druckeinwirkung von der Schienenbefestigungsplatte auf den Schienenfuß, um diesen niederzuhalten.

Zu den Spannelementen selbst ist zu bemerken, daß diese eine Exzenterform oder ein sich in Richtung der Unterlageplatte verjüngendes keilförmiges Element sein können, um so ein Festlegen und Spannen der Schienenbefestigungsplatte in Richtung auf den niederzuhaltenden Schienenfuß zu ermöglichen.

Hervorzuheben ist noch eine weitere Ausführungsform des Spannelementes, die sich dadurch auszeichnet, daß die der Schiene abgewandte Stirnfläche der Schienenbefestigungsplatte in zumindest einem Abschnitt eine geneigte Endfläche aufweist, der eine korrespondierende Fläche, die miteinander wechselwirken, des Spannelementes zugeordnet ist. Wird nun das Spannelement in Richtung der Unterlageplatte bewegt, so stellt die entlang der Schienenbefestigungsplattenrückfl- äche entlanggleitende Fläche des Spannelementes sicher, daß die Befestigungsplatte in Richtung des niederzuhaltenden Schienenfusses verschoben und damit verspannt wird.

Dabei ist selbstverständlich der zwischen der Unterseite der Schienenbefestigungsplatte und der geneigten Rückenfläche eingeschlossene Winkel kleiner als 90°, vorzugsweise 60°.

Schließlich zeichnen sich Ausgestaltungen der Erfindung durch die Merkmale der Ansprüche 6 und 7 aus. Dabei kann der Gleitstuhl mit einem Schmiersystem, das vorzugsweise selbsttätig wirkt, ausgerüstet sein. So kann z. B. eine Schmierstoffpatrone in dem Gleitstuhl seitlich eingelassen sein, die durch Bewegen der Zunge Schmierstoff z. B. über Bohrungen in der Platte auf die Gleitstuhloberfläche im erforderlichen Umfang abgibt.

Weitere Einzelheiten, Vorteile und Merkmale der Erfindung ergeben sich nicht nur aus den Ansprüchen, sondern auch aus den der Zeichnung zu entnehmenden bevorzugten Ausführungsbeispielen.

Es zeigen :
Fig. 1 eine Vorrichtung zum Befestigen von Schienen,
Fig. 2 die Vorrichtung gemäß Fig. 1 in Draufsicht,
Fig. 3 eine Ausgestaltung der Vorrichtung nach Fig. 1,
Fig. 4 die Vorrichtung gemäß Fig. 3 in Draufsicht und
Fig. 5 Spannvorrichtungen in Detaildarstellung.

Die in den Figuren beschriebenen Vorrichtungen zum Befestigen von Schienen dienen sowohl zum Niederhalten von Backenschienen als auch von Fahrschieneninnenseiten im Bereich von Radlenkerständern, die im Weichen- undioder Kreuzungsbereich verlaufen. Zur Vereinfachung soll jedoch in den Figuren angenommen werden, daß Backenschienen in Weichen und/oder Kreuzungen mittels Gleitstühlen befestigt werden sollen.

In den Fig. 1 und 2 ist ein Gleitstuhl 178 geführt auf einer Unterlageplatte 180 angeordnet und gegen einen Schienenfuß 182 einer Backenschiene 184 gedrückt, um diese niederzuhalten. Auf der gegenüberliegenden Seite befindet sich ein Anschlagelement 186, auf das nicht näher eingegangen werden muß. Entlang der Oberfläche des Gleitstuhls 178 wird eine Zunge 188 einer Weiche verschoben. Um das Gleiten zu erleichtern, ist angedeutet, daß die Gleitoberfläche des Gleitstuhls 178 eine besondere Beschichtung 190 aufweist. Von dem Gleitstuhl 178 gehen Randstege 192, 194 aus, die sich seitlich entlang der Seitenf fachen 1.96 und 198 der Unterlageplatte erstrecken, um so ein seitliches Verrutschen auszuschließen. In der Unterlageplatte 180 im Bereich des Schienenfußes 182 befindet sich eine Ausnehmung 200, in die ein Halteelement 202 einbringbar ist, das Hantelform aufweist. Die Innenfläche 203 der Ausnehmung 200 ist - wie die zeichnerische Darstellung unmißverständlich verdeutlicht - konkav gewölbt und geht in eine in etwa rechteckige Öffnung 204 über, die an der Unterseite des Gleitstuhls 178 angrenzt. Der Ausnehmung 200 ist eine Ausnehmung 206 im Gleitstuhl 178 zugeordnet, die von der Unterlageplatte 180 betrachtet von einer ebenfalls rechteckförmigen Öffnung 208 ausgeht. Dabei ist die Öffnung 208 gleichzeitig ein von der Stirnseite des Gleitstuhls 178 ausgehender Schlitz. Dies hat den Vorteil, daß bei bereits in die Ausnehmung 200 eingebrachtem Halteelement 202 der Gleitstuhl 178 von rechts nach links verschoben werden kann, so daß der obere Endabschnitt 210 des hantelförmigen Halteelementes 202 in den Bereich der Ausnehmung 206 gelangt.

Um jedoch sicherzustellen, daß das Halteelement 202 nicht unkontrolliert aus der Ausnehmung 200 entfernt werden kann, weist der Endabschnitt 212 vorzugsweise eine Quader- oder Ellipsoidenform mit ballig geformter der Begrenzungsfläche 203 zugewandter Fläche auf, dessen kleine Achse kleiner als die Breite des Schlitzes 204 und dessen große Achse größer als die Breite des Schlitzes 204 ist. Um das hantelförmige Element 202 mit dem Abschnitt 212 in die Ausnehmung 200 einzubringen, muß der Abschnitt 212 bezüglich der Öffnung 204 so ausgerichtet sein, daß diese passiert werden kann, um dann durch vorzugsweise Drehen um 90° sicherzustellen, daß das Halteelement 202 nicht mehr aus der Ausnehmung herausgehoben werden kann.

Bei in die Ausnehmungen 200, 206, die sich jeweils von den Öffnungen 204, 208 zu den gegenüberliegenden Randflächen erweitern, ein- .gebrachtem Halteelement 202 wird bei Bewegen des Gleitstuhls 178 in Richtung des Schienenfußes 182 das Halteelement 202 in Richtung des Schienenfußes 182 gekippt und festgeklemmt, um so den Schienenfuß 182 niederzuhalten. Dieses Kippen und Verklemmen wird dadurch erreicht, daß die von den Öffnungen 204, 208 ausgehenden parallel oder in etwa parallel zur Backenschiene 184 verlaufenden Abschnitte von Gleitstuhl 178 und Unterlageplatte 180 in etwa eine Keilform zeigen, die mit den einander zugewandten Flächen der Endabschnitte 210, 212 des hantelförmigen Halteelementes 202 wechselwirken.

Aus der Darstellung der Fig. 1 wird auch deutlich, daß der Abschnitt 210 des Halteelementes 202 zu der Ausnehmung 206 im Gleitstuhl 178 so aufeinanderabgestimmt ist, daß im verklemmten und damit den Schienenfuß 182 niederhaltenden Zustand die Oberfläche 190 des Gleitstuhls 178 eine freie Bewegung der Schienenzunge 188 zuläßt.

Das die Klemmposition sichernde Spannelement 216, das mit der rückseitigen Stirnfläche 218 des Gleitstuhls 178, die abgeschrägt ist, wechselwirkt, kann einen Aufbau und eine Funktion aufweisen, wie sie der Fig. 5 zu entnehmen ist.

Das Festspannen eines Gleitstuhls 128 kann dadurch sichergestellt werden, daß der Gleitstuhl 128 mit einem Spannelement zusammenwirkt, das ein Exzenter sein kann oder eine Geometrie aufweisen kann, wie sie in Fig. 5 dargestellt ist.

In der linken Darstellung der Fig. 5 umfaßt das Spannelement 154 eine von einem Befestigungselement wie zum Beispiel einer Schraube 158 durchsetztes plattenförmiges Element, welches auf der einen Seite gegen die Unterlageplatte 130 abstützbar ist, und auf der anderen dem Gleitstuhl 128 zugewandten Seite entlang zumindest eines Abschnitts der Rückseite des Gleitstuhls 128 entlanggleitet. Dabei weist die Rückseite des Gleitstuhls 128 eine Schräge 160 auf, entlang der die dieser Schräge zugeordnete Fläche 162 eines Spannkörpers 164 entlangbewegbar ist. Dabei ist die Schräge 160 so gewählt, daß beim Festziehen des Spannkörpers 164 - also beim Bewegen in Richtung der Unterlageplatte 130 - der Gleitstuhl 128 in Richtung einer nicht dargestellten Backenschiene verschoben wird.

Das Prinzip des Spannelementes 154 spiegelt sich auch in dem Spannelement 156 wider, wobei jedoch das Element 164 durch einen Keil 168 ersetzt wird, der sich in Richtung der Bodenplatte 130 verjüngt. Dabei stützt sich der Keil 168 mit einer Fläche 170 an der rückseitigen Stirnfläche 172 des Gleitstuhls 128 ab, die eine Neigung aufweist, die die gleiche Funktion wie die Schräge 160 sicherstellt. Die der Fläche 170 gegenüberliegende Fiäche 174 des Keils 168 stützt sich gegen einen von der Unterlageplatte 130 hochgezogenen abgeschrägten Endabschnitt 176 ab, um so ein Entlanggleiten der Fläche 174 entlang des Abschnitts 176 zu ermöglichen.

Die Darstellung gem. Fig. 5 verdeutlicht unmißverständich, daß beim Verschieben des Keilelementes 168 in Richtung der Unterlageplatte 130 der Gleitstuhl 128 in Richtung der Backenschiene bewegt werden muß, um so das Befestigen und Niederhalten des Schienenfußes sicherzustellen.

Den Fig. 3 und 4 ist eine besonders hervorzuhebende Ausführungsform der erfindungsgemäßen Lehre zu entnehmen. Dabei wird grundsätzlich ohne Einschränkung des erfindungsgemäßen Gedankens auf die Ausgestaltung der Fig. 1 und 2 zurückgegriffen, so daß insoweit gleiche Bezugszeichen benutzt werden. Auch sei erwähnt, daß der diesbezügliche Lösungsvorschlag im Zusammenhang mit Fahrschienen im Bereich einer Herzstückspitze besondere Anwendung finden dürfte.

So ist es erstrebenswert, im Bereich einer Herzstückspitze den Abstand zwischen Spitze und gegenüberliegender Flügelschiene, also dem führungslosen Bereich, so klein wie möglich zu halten, um einen Verschleiß zu reduzieren. Um dies zu erreichen, ist es erforderlich, daß Abstandstoieranzen im Abstand Herzstückspitze - Fahrschiene im Bereich des Radlenkerständers möglichst gering gehalten werden. Dadurch wird die Durchlaufrille ebenfalls klein gehalten. Infolgedessen verringert sich die Länge des führungslosen Bereichs, also auch der Radüberlaufbereich zwischen Flügelschiene und Herzstückspitze.

Um die Toleranzen nun klein zu halten, muß sichergestellt sein, daß ein Verschleiß der Schiene ausgeglichen werden kann. Dies kann durch Nachstellen der Schiene in Richtung des Radlenkerständers erfolgen. Im Ausführungsbeispiel der Fig. 3 und 4 ist die verschlissene Fahrkante mit dem Bezugszeichen 219 bezeichnet. Um um diesen Bereich die Schiene 184 in Richtung eines nicht dargestellten Radlenkerständers zu verschieben, wird die Schienenhefestigungsplatte 178 und damit das Klemmelement 202 gelöst. Nach Verschieben der Schiene 184 um den verschlissenen Bereich 219 wird der Schienenfuß auf der linken Seite mittels eines Distanzstückes 221 und eines nicht gezeichneten Spannelementes niedergehalten. Auf der rechten Seite erfolgt das Befestigen erneut über das Klemmelement 202, wobei entweder die Schienenbefestigungsplatte 178 im erforderlichen Umfang nach rechts versetzt worden ist und/oder die dem Klemmelement 292 zugeordneten Ausnehmungen bzw. Schllitze entsprechend (gegebenenfalls von vornherein) vergrößert sind.

## Patentansprüche

1. Vorrichtung zum Befestigen von Schienen (184), vorzugsweise in Form von Backenschienen oder Fahrschienen mit zugeordneten Radlenkerständern im Bereich von Weichen und/oder Kreuzungen umfassend eine Unterlageplatte (180) für die Schiene mit darauf lösbar angeordneter und mittels eines Niederhalters (202) festgelegter Schienenbefestigungsplatte (178) wie Gleitstuhl oder Radlenkerfußplatte, wobei die Schienenbefestigungsplatte mit dem Schienenfuß und mit einem vorzugsweise von der Unterlageplatte ausgehenden Element (216) wechselwirkt, dadurch gekennzeichnet, daß das Element ein die Schienenbefestigungsplatte (178) gegen den Schienenfuß (182) drückendes Spannelement (216) ist und daß der Niederhalter (202) beweglich mit der Schienenbefestigungsplatte (178) und der Unterlageplatte (180) derart verbunden ist, daß der Niederhalter beim Bewegen der Schienenbefestigungsplatte in Richtung auf den Schienenfuß (152) gegen diesen kippund festklemmbar ist.

2. Vorrichtung nach Anspruch 1, dadurch gekennzeichnet, daß von der Unterlageplatte (180) beweglich der als Halteelement (202) ausgebildete Niederhalter ausgeht, der in eine vorzugsweise von der Stirnseite der Schienenbefestigungsplatte (178) ausgehende zumindest im Bereich ihrer Unterseite schlitzförmige Ausnehmung (206) einbringbar ist.

3. Vorrichtung nach Anspruch 2, dadurch gekennzeichnet, daß der Niederhalter (202) hantelförmig ausgebildet und von einer in der Unterlageplatte (180) vorhandenen Ausnehmung (200) ausgeht, die eine konkav gewölbte Begrenzungsfläche (203) aufweist, die ihrerseits mit einem der Endahschnitte (212) des Niederhalters wechselwirkt, dessen der Begrenzungsfläche zugewandte Fläche korrespondierend ausgebildet ist.

4. Vorrichtung nach Anspruch 3, dadurch gekennzeichnet, daß der in die Unterlageplatte (180) eingreifende Abschnit (212) des Halteelementes (202) vorzugsweise quader- oder ellipsoidförmig mit ballig ausgebildeter Oberfläche ist, dessen Längsachse größer als die Öffnungen (204, 208) der Ausnehmungen (200, 206) im Übergangsbereich von der Unterlageplatte (180) zu der Schienenbefestigungsplatte (178) ist, wobei das Halteelement in einer Stellung von oben in die eine Ausnehmung (200) einsteckbar ist und in einer anderen vorzugsweise um 90° gedrehten Stellung aus der Ausnehmung nicht entfernbar ist, und daß die Ausnehmung (206) in der Schienenbefestigungsplatte (178) stets den zugeordneten Abschnitt (210) des Halteelementes (202) vollständig aufnimmt.

5. Vorrichtung nach zumindest Anspruch 1, dadurch gekennzeichnet, daß das Spannelement (154, 156, 216) vorzugsweise ein Exzenter oder ein in Richtung der Unterlageplatte (130) sich verjüngendes keilförmiges Element (168) ist und/oder mit der der Schiene (184) abgewandten Stirnseite (160, 172, 218) der Schienenbefestigungsplatte (128, 178) wechselwirkt, die eine Schräge aufweist, der eine korrespondierende Fläche (170) des Spannelementes zugeordnet ist.

6. Vorrichtung nach zumindest Anspruch 1 mit einem Gleitstuhl als Schienenbefestigungsplatte, dadurch gekennzeichnet, daß zumindest die Oberfläche (190) des Gleitstuhls mit einer Buntmetallegierung beschichtet ist.

7. Vorrichtung nach zumindest Anspruch 1 mit einem Gleitstuhl als Schienenbefestigungsplatte, dadurch gekennzeichnet, daß der Gleitstuhl selbstschmierend zum Beispiel durch in die Oberfläche eingelassene Festschmiermittel oder Schmiermittel aufweisenden Filz ausgebildet ist.

8. Vorrichtung nach einem der Ansprüche 1 bis 7, dadurch gekennzeichnet, daß bei einem Verschleiß der Fahrkante (219) vorzugsweise der Fahrschiene (184) diese in bezug auf eine zugeordnete Herzstückspitze getrennt von oder zusammen mit der Schienenbefestigungsplatte (178) in Richtung auf die Herzstückspitze verschiebbar ist.

9. Vorrichtung nach Anspruch 8, dadurch gekennzeichnet, daß der Schienenfuß (182) auf der der Schienenbefestigungsplatte (178) gegenüberliegenden Seite der Unterlageplatte (180) mittels vorzugsweise eines Distanzstückes (221) in verschiedenen Positionen niederhaltbar ist.

## Claims

1. A device for attaching rails (184) preferably in the form of stock rails or track rails with associated guard rail supports near points and/or crossings, comprising a sole plate (180), for the rail having a rail fastening plate (178) arranged detachably on said sole plate and fixed by a hold-down (202), said rail fastening plate being a slide chair or guard rail foot plate and interacting with the rail foot and with the element (218) preferably extending from the sole plate, characterized in that the element is a clamping element (216) pressing the rail fastening plate (178) against the rail foot (182) and that the hold-down (202) is connected movably to the rail fastening plate (178) and the sole plate (180) in such a way that the hold-down is tiltable and clampable against the rail foot (182) when the rail fastening plate is moved towards said rail foot.

2. A device according to Claim 1, characterized in that the hold-down designed as a holding element (202) extends movably from the sole plate (180) and is insertable into a recess (208) preferably extending from the face of the rail fastening plate (178) and slot-shaped at least in the area of its underside.

3. A device according to Claim 2, characterized in that the hold-down (202) is designed in dumbbell shape and extends from a recess (200) provided in the sole plate (180) and having a concave limiting surface (203), said surface in its turn interacting with one of the end sections (212) of the hold-down, whose surface facing the limiting surface is designed correspondingly.

4. A device according to Claim 3, characterized in that the section (212) of the holding element (202) engaging in the sole plate (180) is preferably of block or ellipsoid shape with a convex surface, that the longitudinal axis of said holding element is larger than the openings (204, 208) of the cutouts (200, 206) in the transitional area from the sole plate (180) to the rail fastening plate (178), with the holding element being insertable in one position from above into the one cutout (200) and not being removable from said cutout in another position preferably turned by 90°, and that the cutout (206) in the rail fastening plate (178) always completely accommodates the associated section (210) of the holding element (202).

5. A device according to at least Claim 1, characterized in that the clamping element (154, 156, 216) is preferably an eccentric or a wedge- shaped element (168) tapering in the direction of the sole plate (130), and/or interacts with the face (160, 172, 218) of the rail fastening plate (128,178) facing away from the rail (180), said fastening plate having a chamfer that is associated with a corresponding face (170) of the clamping element.

6. A device according at least to Claim 1 having a slide chair as the rail fastening plate, characterized in that at least the surface (190) of the slide chair is coated with a non-ferrous metal alloy.

7. A device according at least to Claim 1 having a slide chair as the rail fastening plate, characterized in that the slide chair is designed to be self-lubricating, for example by means of solid lubricant let into the surface or by felt which contains lubricant.

8. A device accorqing to one of the Claims 1 to 7, characterized in that in the event of wear on the edge (219) preferably of the track rail (184) said track rail is movable in relation to an associated frog tip separately from or together with the rail fastening plate (178) in the direction of the said frog tip.

9. A device according to Claim 8, characterized in that the rail foot (182) on the side of the sole plate (180) opposite to the rail fastening plate (178) can be held down in various positions by means of preferably one spacer (221).

## Revendications

1. Dispositif destiné à la fixation de rails (184), plus spécialement de rails contre-aiguilles ou de rails de roulement adjacents à des appuis de contre-rails dans des zones d'appareils de voie. se composant d'une selle (180) supportant le rail, coiffée d'une platine de fixation amovible (178) solidaire d'un coin de calage (202) et constituée par un coussinet ou une selle spéciale pour contre-rail, la platine de fixation du rail travaillant sous efforts alternés avec le patin et avec un autre organe, notamment un organe faisant saillie hors de la selle (216), caractérisé par le fait que cet organe constitue un organe de mise en compression du patin et que le coin de calage (202) est relié à la platine (178) et à la selle (180) de telle manière que lorsque cette platine se déplace en direction du patin (182) le coin de serrage vienne basculer et caler celui-ci.

2. Dispositif d'après revendication 1, caractérisé par le fait qu'un coin de calage mobile façonné de manière à jouer le rôle d'un arrêtoir (202) et faisant saillie hors de la selle (180) peut venir s'engager, tout au moins à sa partie inférieure, dans un logement en forme de fente (206), ménagé notamment sur la face de bout de la platine (178)

3. Dispositif d'après revendication 2, caractérisé par le fait qu'un coin de calage (202) façonné en forme d'haltère et faisant saillie à partir d'un logement (200) ménagé dans la selle (180) comporte un arrondi concave (203) qui lui-même travaille sous efforts alternés avec une des deux sections d'extrémité (212) du coin de calage.

4. Dispositif d'après revendication 3, caractérisé par le fait que la section d'extrémité (212) de l'organe de calage (202) qui vient s'engager dans la selle (180) est notamment en forme de cadre ou d'ellipsoïde et présente un arrondi convexe dont l'axe longitudinal est plus grand que les ouvertures (204, 208) des logements (200, 206) dans la région constituant la transition entre la selle (180) et la platine de fixation (178), l'organe de calage pouvant être introduit dans le logement (200) par le haut et ne pouvant en être retiré dans aucune autre position, notamment après une rotation de 90°, et le logement (206) ménagé dans la platine (178) recevant toujours complètement la section correspondante (210) de l'organe de calage (202).

5. Dispositif d'après revendication 1, caractérisé par le fait que l'énsemble de mise en compression (154, 156, 205) est constitué notamment par un excentrique ou par une pièce en forme de coin (168) ayant son extrémité la plus étroite tournée côté selle (130) et/ou travaille sous efforts alternés avec celle des faces de bout de la platine (128,178) qui est la plus éloignée du rail et qui présente un logement oblique correspondant à la face homologue (110) de l'ensemble de mise en compression.

6. Dispositif d'après au minimum revendication 1, mais avec un coussinet remplaçant la platine de fixation, caractérisé par le fait qu'au moins la face supérieure (190) du coussinet (178) est revê₋ tue d'un alliage non ferreux.

7. Dispositif d'après au minimum revendication 1, mais avec un coussinet remplaçant la platine de fixation, caractérisé par le fait que le coussinet est auto-lubrifiant, par exemple grâce à un mécanisme graisseur fixe encastré dans la face supérieure ou à un tampon-graisseur en feutre.

8. Dispositif d'après une des revendications 1 à 7, caractérisé par le fait qu'en cas d'usure de la file directrice (219), notamment de celle du rail de roulement (184), le rail peut être rapproché de la pointe de coeur correspondante soit indépendamment, soit en même temps que la platine de fixation (178).

9. Dispositif d'après revendication 8, caractérisé par le fait que le patin du rail (182) peut être bloqué en diverses positions sur la selle (180) située du côté opposé à la platine (178), notamment au moyen d'une cale d'écartement (221).
